# EUROPÄISCHE PATENTANMELDUNG

(11) **EP 1 750 066 A1**
(43) Veröffentlichungstag der Anmeldung: **07.02.2007**
(21) Anmeldenummer: 06015794.8
(22) Anmeldetag: 28.07.2006
(51) Int. Cl.: F24D 19/10

(54) **Verfahren zur Einstellung der Warmwasser-Solltemperatur bei einem Heizgerät**

(30) Priorität: 04.08.2005 DE 102005036706
(71) Anmelder: ROBERT BOSCH GMBH, 70442 Stuttgart (DE)
(72) Erfinder: Waidner, Jürgen, 73249 Notzingen (DE)

(57) **Zusammenfassung**

Die Erfindung betrifft ein Verfahren zur Einstellung der Warmwasser-Solltemperatur bei einem Heizgerät mit einer Heizgerätesteuerung, welche eine Einstelleinrichtung (1) für die Warmwasser-Solltemperatur zwischen einem minimalen und maximalen Sollwert sowie ein Bedienelement (2) zur Umschaltung zwischen einem Komfort- und einem Sparbetriebsmodus aufweist.

Der Erfindung liegt die Aufgabe zugrunde, bei einem Heizgerät die Bedienung der Heizgerätesteuerung, insbesondere unter Berücksichtigung von Energiespar- und Komfortbedürfnissen, zu optimieren.

Gekennzeichnet ist die Erfindung dadurch, dass zusätzlich zur über die Einstelleinrichtung (1) vorgegebenen Warmwasser-Solltemperatur auch die Stellung des Bedienelementes (2) zur Umschaltung zwischen Komfort- und Sparbetriebsmodus ausgewertet wird und dass die aktuelle Warmwasser-Solltemperatur entsprechend dieser Stellung, variabel zwischen dem minimalen und dem maximalen Sollwert verändert wird.

## Beschreibung

Die Erfindung betrifft ein Verfahren zur Einstellung der Warmwasser-Solltemperatur bei einem Heizgerät nach dem Oberbegriff des Patentanspruches 1.
Heizgerätesteuerungen weisen in der Regel eine Einstelleinrichtung für die Warmwasser-Solltemperatur auf. Diese wird zum Beispiel mit einem Drehknopf eingestellt, welcher entweder konkret mit Werten für die Warmwasser-Solltemperatur beschriftet oder mit graphischen, symbolhaften Darstellungen gekennzeichnet ist. Diese graphische Darstellung zeigt lediglich allgemein an, in welche Richtung das Bedienelement zu betätigen ist, um den Sollwert zu erhöhen oder zu verringern. In der Gerätesteuerung ist der jeweiligen Stellung des Bedienelementes ein fester Wert für die Warmwasser-Solltemperatur zugeordnet.
Verschiedene Gerätesteuerungen sind zusätzlich mit einem Bedienelement ausgestattet, mit dem vom so genannten Komfort- auf einen Sparbetrieb umgeschaltet werden kann.
Dies kann entweder ein Bedienelement mit zwei Stellungen sein oder ein Bedienelement mit einer stufigen oder stufenlosen Einstellung zwischen einer Minimal- und Maximalstellung, welche dann einerseits für den Komfortbetrieb und andererseits für den Sparbetrieb stehen. Die Gerätesteuerung beeinflusst gemäß der Stellung des Bedienelementes für Komfort- und Sparbetrieb das Betriebsverhalten des Heizgerätes. Dazu gehören zum Beispiel die Warmhaltung des Wärmeübertragers sowie die Schnellaufheizung mit voller Geräteleistung. Der Wert für die Warmwasser-Solltemperatur bleibt bei allen bekannten Ausführungen unberührt, so dass dafür möglicherweise ein relativ hoher Wert eingestellt sein kann und auch immer bereit gehalten wird, obwohl sich ein Nutzer des Gerätes eigentlich einen Sparbetrieb wünscht.
Aus der DE 100 44 734 C2 geht eine Anordnung zur Anpassung der Leistung eines Heizgerätes an den tatsächlichen Wärmebedarf hervor, bei dem innerhalb mehrerer Räume eine Einzelraumregelung über Heizkörperthermostatventile vorgesehen ist. Ziel ist es dabei, den Komfort bezüglich der Temperaturen in den zu beheizenden Räumen mit möglichst geringem Energieaufwand sicher zu stellen. Dabei wird der Sollwert der Vorlauftemperatur nach einer Nachtabsenkung oder bei Erkennen eines Wärmebedarfs für eine bestimmte Zeit um eine einstellbaren Betrag über die Vorlauftemperatur im stationären Betrieb angehoben.

Der Erfindung liegt die Aufgabe zugrunde, bei einem Heizgerät die Bedienung der Heizgerätesteuerung, insbesondere unter Berücksichtigung von Energiespar- und Komfortbedürfnissen, zu optimieren.

Erfindungsgemäß wird dies mit den Merkmalen des Patentanspruches 1 gelöst. Vorteilhafte Weiterbildungen sind den Unteransprüchen zu entnehmen.
Das Verfahren zur Einstellung der Warmwasser-Solltemperatur bei einem Heizgerät ist dadurch gekennzeichnet, dass zusätzlich zur über die Einstelleinrichtung vorgegebenen Warmwasser-Solltemperatur auch die Stellung des Bedienelementes zur Umschaltung zwischen Komfort- und Sparbetriebsmodus ausgewertet wird. Je nach dessen Stellung wird die aktuelle Warmwasser-Solltemperatur entsprechend verändert. Dies geschieht im Bereich zwischen dem minimalen und dem maximalen Sollwert.
Die aktuelle Warmwasser-Solltemperatur ist niedriger als die über die Einstelleinrichtung vorgegebene Warmwasser-Solltemperatur, wenn sich das Bedienelement im Sparbetriebsmodus und/oder im Einstellbereich außerhalb des Komfortbetriebsmodus befindet.
Dagegen entspricht die aktuelle Warmwasser-Solltemperatur der vorgegebenen Warmwasser-Solltemperatur, wenn das Bedienelement genau auf den Komfortbetriebsmodus eingestellt ist. Der Grad der Veränderung oder die Skalierung der Warmwasser-Solltemperatur, welche durch Stellung des Bedienelementes zur Umschaltung zwischen Komfort- und Sparbetriebsmodus beeinflusst wird, ist als in Versuchen ermittelter Parameter direkt oder indirekt in der Heizgerätesteuerung vorgegeben. Wahlweise können auch bei der Installation oder später vom Nutzer Einstellungen vorgenommen werden.
Mit dem erfindungsgemäßen Verfahren wird die Bedienung eines Heizgerätes optimiert, insbesondere im Hinblick auf Energiespar- und Komfortbedürfnisse bei der Warmwasserbereitung. Einerseits wird damit ein möglichst umweltfreundlicher Betrieb eines Heizgerätes erreicht, nämlich durch Reduzierung von Bereitschaftsverlusten, Brennstoffverbrauch, Abgasemissionen und Strombedarf, beispielsweise zum Betrieb von Umwälzpumpen oder Gebläsen. Gleichzeitig ist aber auch gewährleistet, dass der notwendige Komfort in Form einer angemessenen Warmwasser-Solltemperatur zur Verfügung steht.

Ein wesentlicher Vorteil ist die Absenkung der maximalen Brauchwassertemperatur im Sparbetrieb. Neben der Energieeinsparung aufgrund der niedrigeren Speichertemperatur wird dadurch auch ein höherer Wirkungsgrad bei der Speicher-Beladung erreicht, weil der Wärmetausch auf einem niedrigeren Temperaturniveau stattfindet. Für den Nutzer gestaltet sich die Bedienung einfach und leicht verständlich, denn ausschließlich ein Bedienelement muss betätigt werden, um verschiedene Parameter für den Komfort- oder Sparbetriebsmodus, entsprechen der jeweiligen Bedürfnisse, einzustellen. Besonders für Einstelleinrichtungen an Heizgerätesteuerungen für die Warmwasser-Solltemperatur, die keine konkrete Beschriftung mit Zahlen, sondern nur eine graphische oder symbolische Beschriftung haben, ist die erfindungsgemäße Einstellung vorteilhaft.

Die Zeichnung stellt ein Ausführungsbeispiel der Erfindung dar und zeigt Einstellelemente an einer Heizgerätesteuerung:
- Fig. 1:: in einer Einstellung für Komfortbetrieb und
- Fig. 2: in einer Einstellung für Sparbetrieb.

Die Heizgerätesteuerung besitzt eine Einstelleinrichtung 1 für die Warmwasser-Solltemperatur sowie ein Bedienelement 2 zur Umschaltung zwischen einem Komfort- und einem Sparbetriebsmodus.
Gemäß Fig. 1 ist der Komfortbetriebsmodus aktiviert. An der Einstelleinrichtung 1 entspricht in diesem Fall die Maximalstellung einer Warmwasser-Solltemperatur von 60°C und die Minimalstellung einer Warmwasser-Solltemperatur von 40°C. Gemäß Fig. 2 ist der Sparbetriebsmodus aktiviert, so dass an der Einstelleinrichtung 1 die Maximalstellung hierbei nur noch einer Warmwasser-Solltemperatur von 50°C entspricht, weil die Heizgerätesteuerung die aktuelle Warmwasser-Solltemperatur entsprechend der Stellung des Bedienelementes 2 verändert. In Minimalstellung bleibt die Warmwasser-Solltemperatur von 40°C dabei unverändert.

## Patentansprüche

1. Verfahren zur Einstellung der Warmwasser-Solltemperatur bei einem Heizgerät mit einer Heizgerätesteuerung, welche eine Einstelleinrichtung (1) für die Warmwasser-Solltemperatur zwischen einem minimalen und maximalen Sollwert sowie ein Bedienelement (2) zur Umschaltung zwischen einem Komfort- und einem Sparbetriebsmodus aufweist,
**dadurch gekennzeichnet, dass** zusätzlich zur über die Einstelleinrichtung (1) vorgegebenen Warmwasser-Solltemperatur auch die Stellung des Bedienelementes (2) zur Umschaltung zwischen Komfort- und Sparbetriebsmodus ausgewertet wird und dass die aktuelle Warmwasser-Solltemperatur entsprechend dieser Stellung verändert wird.

2. Verfahren nach Anspruch 1,
**dadurch gekennzeichnet, dass** die aktuelle Warmwasser-Solltemperatur im Bereich zwischen dem minimalen und dem maximalen Sollwert variabel veränderbar ist.

3. Verfahren nach den Ansprüchen 1 oder 2,
**dadurch gekennzeichnet, dass** die aktuelle Warmwasser-Solltemperatur niedriger als die über die Einstelleinrichtung (1) vorgegebene Warmwasser-Solltemperatur ist, wenn sich das Bedienelement (2) im Sparbetriebsmodus und/oder im Einstellbereich außerhalb des Komfortbetriebsmodus befindet.

4. Verfahren nach einem der Ansprüche 1 bis 3,
**dadurch gekennzeichnet, dass** die die aktuelle Warmwasser-Solltemperatur der vorgegebenen Warmwasser-Solltemperatur entspricht, wenn das Bedienelement (2) genau auf den Komfortbetriebsmodus eingestellt ist.

5. Verfahren nach einem der Ansprüche 1 bis 4,
**dadurch gekennzeichnet, dass** der Grad der Veränderung oder die Skalierung der Warmwasser-Solltemperatur, welche durch Stellung des Bedienelementes (2) zur Umschaltung zwischen Komfort- und Sparbetriebsmodus beeinflusst wird, als Parameter direkt oder indirekt vorgegeben und/oder einzustellen ist.
